# EUROPÄISCHE PATENTANMELDUNG

(11) **EP 0 590 580 A1**
(43) Veröffentlichungstag der Anmeldung: **06.04.1994**
(21) Anmeldenummer: 93115598.0
(22) Anmeldetag: 28.09.1993
(51) Int. Cl.: A61H 33/00

(54) **Whirlpoolwanne**

(30) Priorität: 28.09.1992 DE 9213039 U
(71) Anmelder: HOESCH METALL + KUNSTSTOFFWERK GmbH & Co., D-52372 Kreuzau-Schneidhausen (DE)
(72) Erfinder:
(74) Vertreter: Langmaack, Jürgen, Dipl.-Ing.

(57) **Zusammenfassung**

Die Erfindung betrifft eine Badewanne aus Kunststoff mit Düsen zur strahlförmigen Einleitung eines Wasser-Luft-Gemisches, die an der Wannenwandung befestigt und die mit einer Umwälzpumpe verbunden sind, und mit einer von der Badewanne aus betätigbaren Schalteinrichtung für den Antriebsmotor und etwaige Zusatzaggregate, zu deren Betätigung unter dem Rand (12) der Badewanne (1) wenigstens ein berührungslos arbeitender Näherungsschalter (13, 14) befestigt ist, dem auf der Oberseite des Wannenrandes (12) eine Markierung (15, 16, 17) zugeordnet ist. Dies bietet den Vorteil, daß im Wannenrand keine Durchbrüche mehr vorzusehen oder nachträglich anzubringen sind.

## Beschreibung

Die Erfindung betrifft eine Badewanne aus Kunststoff mit Düsen zur strahlförmigen Einleitung eines Wasser-Luft-Gemisches, die an der Wannenwandung befestigt und mit einer Umwälzpumpe verbunden sind, und mit einer von der Badewanne aus betätigbaren Schalteinrichtung für den Antriebsmotor und etwaige Zusatzaggregate.

Bei Badewannen der vorstehend bezeichneten Art war es bisher üblich, auf den Rand der Badewanne zur Betätigung der Schalteinrichtung eine Pneumatiktaste anzubringen, die mit einem Schlauch an einen druckfühlenden Schalter angeschlossen war. Bei dieser Anordnung ist es erforderlich, in den Rand der Badewanne ein Loch einzubohren, in dem die Pneumatiktaste abgedichtet festgelegt ist.

Bei einer anderen Ausführungsform, insbesondere bei Whirlpoolwannen mit mehreren Zusatzaggregaten und speziellen Schaltprogrammen für die Umwalzpumpe, ist es ferner bekannt, auf den Rand der Badewanne eine Mikroschalterfolie aufzukleben, wobei wiederum in den Rand der Badewanne eine Durchtrittsöffnung einzuarbeiten ist, durch die das Kabel dann hindurchgeführt wird. Der Rand der Mikroschalterfolie sowie die Durchtrittsöffnung werden hierbei durch einen aufgeklebten Rahmen aus Metall oder Kunststoff abgedeckt. Auch hier muß dafür Sorge getragen werden, daß die Durchtrittsöffnung einwandfrei abgedichtet ist.

Der Erfindung liegt nun die Aufgabe zugrunde, eine Betätigungsmöglichkeit für die Schalteinrichtung zu schaffen, die eine Durchbrechung des Wannenrandes überflüssig macht.

Diese Aufgabe wird gemäß der Erfindung dadurch gelöst, daß zur Betätigung der Schalteinrichtung unter dem Rand der Badewanne wenigstens ein berührungslos arbeitender Näherungsschalter befestigt ist, dem auf der Oberseite des Wannenrandes eine Markierung zugeordnet ist. In bevorzugter Ausgestaltung der Erfindung ist hierbei vorgesehen, daß der Näherungsschalter als kapazitiver Näherungsschalter ausgebildet ist. Ein derartiger, berührungslos arbeitender Nährungsschalter braucht lediglich auf der Unterseite des Wannenrandes angeklebt oder anlaminiert zu werden. Die Befestigungsstelle kann hierbei entweder mit einer Schablone festgelegt werden oder aber es kann beim Aufbringen der Verstärkungsschicht auf die Unterseite eines tiefgezogenen Wannenkörpers durch einen entsprechenden Abdruck die Befestigungsstelle festgelegt werden. Auf der Oberseite des Wannenrandes ist die dem Näherungsschalter zugeordnete Berührungsfläche mit einer entsprechenden Kennzeichnung oder Markierung zu versehen. Sofern die Badewanne als einziges zu schaltendes Aggregat die Umwälzpumpe aufweist, genügt hier eine einfache sicht- und/oder fühlbare Markierung. Bei Badewannen, bei denen neben der Umwälzpumpe auch Zusatzaggregate zu schalten sind, beispielsweise ein Unterwasserscheinwerfer, ist es erforderlich, die Markierung mit entsprechenden Unterscheidungsmerkmalen - beispielsweise entsprechenden Symbolen - zu versehen. Die Markierungen können hierbei durch eine aufgeklebte Folie gebildet werden. Die Folie kann hierbei unmittelbar auf die Fläche des Wannenrandes aufgeklebt werden. Es ist aber auch möglich, in den Wannenrand eine Vertiefung einzufräsen, in die die Markierungsfolie eingeklebt wird.

In einer anderen Ausgestaltung der Erfindung ist vorgesehen, daß die Markierung durch eine thermische Umformung des Badewannenmaterials gebildet wird. Dies kann beispielsweise bereits bei der Herstellung des Wannenkörpers durch eine entsprechende Formgebung der Tiefziehform bewirkt werden, so daß in den Wannenrand entweder eine Erhöhung oder eine Vertiefung eingeformt wird. Da vielfach bei der Herstellung des Wannenkörpers noch nicht feststeht, ob überhaupt dieser Wannenkörper mit Düsen ausgerüstet wird oder noch nicht feststeht, auf welcher Wannenseite die Betätigung für die Schalteinrichtung anzuordnen ist, ist es auch möglich, mit einem aufheizbaren Prägewerkzeug nachträglich die Markierung auf dem Wannenrand anzubringen. Dies kann beispielsweise durch ein Einprägen des betreffenden Symbols erfolgen, wobei es für die Einprägung nur einer geringen Einprägetiefe bedarf, da auch - insbesondere bei hochglänzenden Oberflächen - derartige Einprägungen deutlich sichtbar sind.

Die Erfindung wird anhand schematischer Zeichnungen von Ausführungsbeispielen näher erläutert. Es zeigen:
- Fig. 1: eine schematische Seitenansicht einer Badewanne mit Wirbeldüsen und Unterwasserscheinwerfer,
- Fig. 2: einen Querschnitt durch den Wannenrand in größerem Maßstab,
- Fig. 3: eine Aufsicht auf den Wannenrand mit einer Markierung für die Betätigungsfelder.

Fig. 1 zeigt eine Badewanne 1 im Schnitt, bei der in beiden Längsseitenwänden die zwei Düsen 2 für die strahlförmige Einleitung eines Wasser-Luft-Gemisches angeordnet sind. Die Düsen sind über eine Druckleitung 3 an eine Kreiselpumpe 4 angeschlossen, deren Saugleitung 5 über eine kombinierte Ablauf-Ansaug-Armatur 6 mit dem Wanneninnenraum in Verbindung steht. Die Düsen 2 sind ferner über eine Luftansaugleitung 7, die mit einem oberen Luftansaug 8 in Verbindung, so daß durch die von dem durch die Düsen strömenden Wasser Luft angesaugt und in den Düsen das Wasser-Luft-Gemisch erzeugt wird. In wenigstens einer Seitenwandung ist ferner noch ein Unterwasserscheinwerfer 9 angeordnet.

Der Antriebsmotor 10 der Kreiselpumpe 4 sowie der Unterwasserscheinwerfer 9 sind an eine elektrische Schalteinrichtung 11 angeschlossen. Zur Betätigung der Schalteinrichtung 11 sind am Wannenrand 12 jeweils für den Antriebsmotor der Pumpe 10 und für den Unterwasserscheinwerfer 9 je ein Näherungsschalter 13 (für die Pumpe) und 14 (für den Unterwasserscheinwerfer) angeordnet. Die beiden Näherungsschalter 13, 14 sind bei diesem Beispiel als kapazitive Näherungsschalter ausgebildet, so daß ein Auflegen der Hand auf eine entsprechende Markierung auf der Oberfläche des Wannenrandes 12 den Schaltvorgang auslöst. Bei dem dargestellten Ausführungsbeispiel ist die Schalteinrichtung so ausgebildet, daß ein Berühren der Näherungsschalter 13, 14 lediglich ein Ein- bzw. Ausschalten bewirkt.

An der Seitenwandung der Badewanne 1 ist auf der Außenseite ferner ein vorzugsweise kapazitiv wirkender Füllstandsensor 18 angebracht, der ebenfalls mit der Schalteinrichtung 11 in Verbindung steht. Der Füllstandsensor arbeitet in der Weise, daß der Antriebsmotor für die Umwälzpumpe 4 nur dann einschaltbar ist, wenn die Wanne bis in Höhe des Füllstandsensors 18 gefüllt ist. Sinkt der Wasserspiegel unter die durch den Füllstandsensor 18 markierte Höhe ab, dann läßt sich der Antriebsmotor 10 der Umwälzpumpe 4 nicht mehr einschalten. Hierdurch ist immer eine Überdeckung der Düsenmündungen sichergestellt, so daß ein Spritzen ausgeschlossen ist.

Fig. 2 zeigt in vergrößertem Maßstab die Anordnung eines derartigen kapazitiven Näherungsschalters 13 auf der Unterseite des Wannenrandes 12. Der Näherungsschalter 13 ist hierbei fest mit der Wanne verklebt. Auf der Oberseite des Wannenrandes 12 ist bei dem dargestellten Ausführungsbeispiel als Markierung eine dünne, mit einem entsprechenden Symbol bedruckte Folie 15 aufgeklebt.

Fig. 3 zeigt in einer Aufsicht auf den Wannenrand 12 ein Beispiel für die Gestaltung der anzubringenden Markierung durch entsprechende Symbole. Die Markierung 16 zeigt hierbei das Symbol für den Näherungsschalter zum Ein- und Ausschalten der Pumpe. Die Markierung 17 zeigt hierbei das Symbol für den Näherungsschalter zum Ein- und Ausschalten des Unterwasserscheinwerfers. Diese Symbole kennzeichnen zugleich den Bereich, der mit der Hand zu berühren ist, um den betreffenden Näherungsschalter zu betätigen. Die Markierung können, wie anhand von Fig. 2 gezeigt, durch eine aufgeklebte Folie angebracht werden. In gleicher Weise ist es aber auch möglich, die betreffenden Berührungsfelder und/oder Symbole durch eine thermische Umformung, sei es bei der Herstellung der Badewanne, sei es über einen entsprechend beheizbaren Prägestempel nach dem Anbringen der Schalter aufgebracht werden.

## Patentansprüche

1. Badewanne aus Kunststoff mit Düsen zur strahlförmigen Einleitung eines Wasser-Luft-Gemisches, die an der Wannenwandung befestigt und die mit einer Umwälzpumpe verbunden sind, und mit einer von der Badewanne aus betätigbaren Schalteinrichtung für den Antriebsmotor und etwaige Zusatzaggregate, **dadurch gekennzeichnet**, daß zur Betätigung der Schalteinrichtung (11) unter dem Rand (12) der Badewanne (1) wenigstens ein berührungslos arbeitender Näherungsschalter (13, 14) befestigt ist, dem auf der Oberseite des Wannenrandes (12) eine Markierung (15, 16, 17) zugeordnet ist.

2. Badewanne nach Anspruch 1, dadurch gekennzeichnet, daß der Näherungsschalter (13, 14) als kapazitiver Näherungsschalter ausgebildet ist.

3. Badewanne nach Anspruch 1 oder 2, dadurch gekennzeichnet, daß die Markierung durch eine aufgeklebte Folie (15) gebildet wird.

4. Badewanne nach einem der Ansprüche 1 bis 3, dadurch gekennzeichnet, daß die Markierung durch eine thermische Umformung des Badewannenmaterials gebildet wird.
